# FASCICULE DE BREVET EUROPEEN

(11) **EP 1 705 308 B1**
(45) Date de publication et mention de la délivrance du brevet: **04.06.2008**
(21) Numéro de dépôt: 06290139.2
(22) Date de dépôt: 20.01.2006
(51) Int. Cl.: E04D 13/03

(54) **Système de fixation d'une coupole de bâtiment et ensemble comprenant une telle coupole, une bride et des moyens de fixation**
Befestigungssystem für eine Baukuppel und Einheit mit solcher Kuppel, einem Verbindungsstück und Befestigungsmitteln
Fastening system for a building dome und unit comprising such a dome, a connecting piece and fastening means

(30) Priorité: 03.03.2005 FR 0502163
(43) Date de publication de la demande: 27.09.2006
(73) Titulaire: La Côtière Grand-Large, 6300 Zug (CH)
(72) Inventeur: Brandenberg, Manuel, 6300 Zug (CH)
(74) Mandataire: Pichat, Thierry

(56) Documents cités:
- DE-A1- 2 056 241
- FR-A- 2 246 708
- US-A- 4 594 821

## Description

L'invention concerne la fixation sur un bâtiment d'un volet d'aération typiquement dénommé "coupole" dont le rôle est de favoriser l'aération du bâtiment et, si nécessaire, son désenfumage en cas de problème.

Une telle coupole comprend habituellement une plaque en matière synthétique présentant au moins deux parois superposées liées ensemble, mais écartées l'une de l'autre, ces deux parois consistant en une paroi supérieure exposée aux intempéries, étanche vis-à-vis de ces intempéries, et une paroi inférieure plus protégée de ces intempéries que la paroi supérieure.

L'invention se rapporte, dans ce contexte, tant au système de fixation qu'à l'ensemble permettant l'aération du bâtiment et comprenant pour cela une plaque d'aération telle que précitée, une bride de liaison pour relier la plaque à un support du bâtiment et au moins un moyen de fixation fixant la bride et la plaque.

Plus précisément, on connaît déjà un système de fixation et un tel ensemble dans lesquels les moyens de fixation entre la bride et la plaque coopèrent avec la paroi inférieure pour assurer cette fixation sans traverser la paroi supérieure, de manière que celle-ci conserve son étanchéité vis-à-vis des intempéries, voir par exemple US-A-4594821.

Un problème est de réaliser la fixation de la plaque à un support adapté, en assurant une sécurité et une simplicité appropriées, une fiabilité dans le temps et un coût de mise en oeuvre réduit.

La solution proposée par l'invention conseille, dans ces conditions, que cette fixation soit réalisée de telle manière que les moyens de fixation s'étendent à, ou jusqu'à, l'intérieur de la plaque, entre les deux parois et traversent ladite paroi inférieure.

De préférence, ces moyens de fixation comprendront des rivets traversant la paroi inférieure et se déployant entre cette paroi et la paroi supérieure.

Riveter est simple, rapide, efficace et sûr.

Pour favoriser l'accessibilité au(x) moyen(x) de fixation, on conseille par ailleurs que la plaque soit ouverte latéralement pour favoriser la mise en place du moyen de fixation, entre les dites parois, par cette ouverture latérale.

Pour la solidité de l'ensemble constitué, on préfère que la plaque présente intérieurement des alvéoles, entre ses parois supérieure et inférieure, et que les moyens de fixation s'étendent dans l'une au moins des alvéoles.

Ainsi, l'ancrage des moyens de fixation pourra utiliser les cloisons entre les alvéoles.

A cet égard, si la fixation s'effectue par rivetage, on prévoir avantageusement que les rivets traversent la paroi inférieure et se déploient entre cette paroi et la paroi supérieure, les dits rivets étant de préférence des rivets de type banane et/ou comprenant des pattes qui traversent donc des cloisons de séparation entre des alvéoles de la plaque qui sont adjacentes à celle à travers laquelle s'engage le corps du rivet considéré.

A nouveau pour cet aspect de solidité, on conseille par ailleurs qu'une rondelle de renfort de la plaque soit disposée à l'intérieur de la plaque à fixer et engage le moyen de fixation correspondant pour augmenter la surface de répartition de l'effort exercé par le moyen de fixation sur la paroi inférieure.

On appellera "rondelle" toute plaque métallique ou plus généralement en matériau solide, rigide, quelle qu'en soit la forme (annulaire, rectangulaire localement traversée par une ouverture ...) dont la fonction est de répartir l'effort de serrage sur une surface relativement importante, en doublant localement la paroi sur laquelle s'appuie, pour serrer, le moyen de fixation concerné.

Ainsi, sans renforcer la plaque elle-même, on assurera facilement une résistance accrue.

Pour une rapidité et facilité de fixation, on choisira typiquement de disposer la bride à l'extérieur de la plaque, sous la paroi inférieure

Pour la solidité de la plaque de coupole et la protection de la bride, on conseille en outre que, près de la bride, la plaque présente un rebord avec un bord tombé qui recouvre cette bride, laquelle sera alors disposée sous le rebord.

Une description encore plus détaillée de l'invention va maintenant être fournie en référence aux dessins d'accompagnement dans lesquels :
- la figure 1 montre à petite échelle et en coupe verticale une coupole montée sur un édicule de bâtiment,
- la figure 2 est une vue agrandie de côté d'une partie de la plaque de coupole avec une bride de liaison (ou une partie de cette bride s'il s'agit d'une charnière), et des rivets en tant que moyens de fixation,
- et la figure 3 est une vue à échelle intermédiaire en celles de la figure 1 et de la figure 2, en coupe verticale, de la même partie de plaque que sur la figure 2, avec une bride articulée complète montée sur un édicule de bâtiment, le tout correspondant à un agrandissement de la zone III de la figure 1.

Sur la figure 1, on voit un édicule 1 se dressant sur le toit d'un bâtiment.

L'édicule, qui correspond typiquement à une bouche d'aération du bâtiment, s'élève verticalement, avec une section par exemple rectangulaire. Il est surmonté et fermé par une coupole 3.

Pour que l'on puisse ouvrir l'aération, la coupole 3 est mobile par rapport à l'édicule.

De préférence la coupole est montée pivotante par rapport à l'édicule 1, autour d'une charnière schématisée en 5.

La coupole comprend une plaque 7, ici rectangulaire, en matière synthétique, typiquement du polycarbonate.

La plaque peut être cintrée, bombée vers l'extérieur (le haut).

Pour protéger l'édicule et sa fixation avec la coupole, en favorisant l'étanchéité de la bouche d'aération vis-à-vis des intempéries, la plaque 7 présente périphériquement une bordure extérieure 7a elle-même prolongée périphériquement par un bord tombé 7b (voir figures 2 et 3 en particulier).

Typiquement, la plaque 7 comprend au moins une paroi supérieure 9 et une paroi inférieure 11 écartées l'une de l'autre et réunies par des parois transversales 13 qui cloisonnent intérieurement la plaque pour lui donner résistance/rigidité et légèreté.

Eventuellement, une paroi plus fine pourrait être interposée entre les parois 9 et 11.

Ainsi réalisée, la plaque 7 est étanche à l'eau, c'est-à-dire que ses parois précitées, et en particulier sa paroi supérieure 9 la plus exposée aux intempéries, empêchent qu'en cas de telles intempéries (pluie) de l'eau coule dans la bouche d'aération 15, sous la coupole.

Pour sa fixation à l'édicule, une bride 17 est liée à la plaque 7 par des moyens de fixation 19, de telle manière que la paroi supérieure 9 n'est pas percée ni affaiblie, conservant ainsi son étanchéité "à l'eau".

Si la plaque 7 était montée fixe par rapport à l'édicule ou du moins non pivotante (par exemple coulissante), la bride 17 pourrait être elle-même fixée directement (éventuellement de façon amovible) à cet édicule par exemple par vissage ou à la manière d'un coulisseau dans une rainure.

En l'espèce, la bride 17 peut appartenir à la charnière 5 (voir figure 3).

Dans ce cas, il s'agit de l'un des deux plateaux (17-21) de cette charnière monté pivotant autour de l'arbre 23 de liaison des plateaux.

Pour constituer la charnière, chaque plateau présente une forme en L, avec une partie (respectivement 17a et 21a sur la figure 3) d'appui contre (sur) l'extérieur de la paroi inférieure 11. Cette partie d'appui est interposée entre la paroi inférieure 11 de la plaque 7 et le rebord supérieur la de l'édicule 1, lorsque la coupole 3 est fermée (rabattue par dessus la bouche d'aération) comme sur la figure 3.

Concernant les moyens 19 de fixation entre la bride 17 et la plaque 7, ceux-ci sont donc agencés pour coopérer avec la paroi inférieure 11, sans traverser la paroi supérieure 9, comme on peut le voir sur les figures 2 et 3, permettant ainsi à la paroi 9 exposée aux intempéries de demeurer étanche à l'eau.

Pour la sécurité de fixation, les moyens 19 traversent cette paroi 11, ainsi que des orifices coopérants ménagés à travers la surface 17a de la bride 17, de manière à s'ancrer à l'intérieur de la plaque 7.

Pour des questions déjà évoquées de résistance et de rigidité, la plaque 7 est avantageusement alvéolaire, les alvéoles étant définies entre les parois 9 et 11, ainsi que transversalement par les cloisons intérieures 13.

En outre, cette plaque 7 est de préférence ouverte à ses extrémités latérales (l'une de ses extrémités apparaissant sur les figures 2 et 3), ce qui peut faciliter l'accès à l'intérieur de la plaque, et notamment aux alvéoles, par exemple pour y placer une plaquette ou une rondelle de renfort sur la face interne de la paroi 11, comme repéré en 25 sur la figure 2, les dimensions de la (des) plaquette(s) 25 étant adaptées pour permettre leur insertion à l'intérieur de la plaque 7. L'insertion des rivets (dans leur état d'origine) est également conseillée ainsi.

Une fixation efficace et performante est assurée par des rivets, tels que 27a, 27b traversant la paroi inférieure 11 et se déployant entre elle et la paroi supérieure 9.

Si la plaque 3 est cloisonnée comme indiqué ci-avant, les rivets 27a, 27b s'étendent dans les alvéoles 29 et, pour améliorer l'ancrage, traversent même avantageusement les cloisons 13 de séparation entre des alvéoles de la plaque qui sont adjacentes à celle à travers laquelle s'engage le corps 27c du rivet considéré.

Un tel ancrage des pattes 27d du rivet à travers ces cloisons assure un arrimage performant, d'autant plus si le rivet est de type "rivet banane", tel par ceux actuellement distribués en France et/ou en Belgique, notamment.

Pour protéger la bride 17 / 5 contre d'éventuelles intrusions ainsi que contre une exposition directe aux intempéries, les dimensions de cette bride seront inférieures bien entendu à celles de la plaque 7 de sorte que la bride / charnière est protégée sous cette plaque, comme on peut le voir notamment sur la figure 3.

A cet égard, la protection est d'autant plus assurée que le bord tombé 7b recouvre la bride 17 et protège plus généralement l'ensemble de la charnière 5, ainsi d'ailleurs que le bord supérieur la de l'édicule 1, les plateaux 17, 21 de la charnière étant globalement interposés, et donc protégés, entre la bordure d'extrémité 7a, 7b de la plaque 7 et l'extrémité supérieure en regard de l'édicule.

A priori la bride 17 ou les plateaux 17-21 seront en métal. Une solution en plastique dur est envisageable. Les pièces peuvent être prépercées. Eventuellement, la fixation pourrait être assurée par des vis auto-perceuses montées à travers cette bride (ou le plateau) 17 et s'ancrant d'elles-mêmes dans la paroi 11.

## Revendications

1. Système de fixation pour une coupole (3) d'aération d'un bâtiment, la coupole (3) comprenant une plaque (7) en matière synthétique présentant au moins deux parois superposées (9, 11) liées ensemble, mais écartées l'une de l'autre, ces deux parois consistant en une paroi supérieure (9) exposée aux intempéries étanche vis-à-vis de ces intempéries et une paroi inférieure (11) plus protégée de ces intempéries que la paroi supérieure (9), le système de fixation comprenant :
- une bride (17, 5) de liaison pour lier la coupole à un support (1) du bâtiment,
- et des moyens (19) de fixation entre la bride (17,5) et la plaque (7), ces moyens (19) de fixation coopérant avec la paroi inférieure (11) pour assurer cette fixation sans traverser la paroi supérieure (9), de manière que celle-ci conserve son étanchéité vis-à-vis des intempéries, **caractérisé en ce que** les moyens (19) de fixation s'étendent à, ou jusqu'à, l'intérieur de la plaque (7), entre les deux parois (9, 11) et traversent ladite paroi inférieure (11).

2. Système de fixation selon la revendication 1 **caractérisé en ce que** les moyens (19) de fixation comprennent des rivets (27a, 27b) traversant donc la paroi inférieure (11) et se déployant entre cette paroi et la paroi supérieure (9).

3. Ensemble pour l'aération d'un bâtiment, cet ensemble comprenant :
- une plaque (7) d'aération en matière synthétique, la plaque présentant au moins deux parois opposées (9, 11) superposées, liées ensemble mais écartées l'une de l'autre, ces deux parois consistant en une paroi supérieure (9) exposée aux intempéries et une paroi inférieure (11) plus protégée de ces intempéries que la paroi supérieure,
- un système de fixation selon la revendication 1.

4. Ensemble selon la revendication 3, **caractérisé en ce que** les moyens (19) de fixation comprennent des rivets (27a, 27b) qui traversent la paroi inférieure (11) et se déploient entre cette paroi et la paroi supérieure (9).

5. Ensemble selon la revendication 4, **caractérisé en ce que** les rivets (27a, 27b) sont de type banane.

6. Ensemble selon la revendication 4 ou 5, **caractérisé en ce que** les rivets (27a, 27b) comprennent des pattes (27d) qui traversent des cloisons (13) de séparation entre des alvéoles (29) de la plaque (7) qui sont adjacentes . à celle à travers laquelle s'engage le corps (27c) du rivet considéré.

7. Ensemble selon l'une au moins des revendications 3 à 6, **caractérisé en ce que** la bride (5, 17), disposée à l'extérieur de la plaque (7), présente une partie (17a) d'appui contre l'extérieur de la paroi inférieure (11) de et est ainsi fixée à la plaque (7) par les moyens (19) de fixation

8. Ensemble selon l'une au moins des revendications 3 à 7, **caractérisé en ce qu'**une rondelle (25) de renfort de la plaque (7) est disposée à l'intérieur de cette plaque et engage le moyen (19) de fixation correspondant pour augmenter la surface de répartition de l'effort exercé par le moyen (19) de fixation sur la paroi inférieure (11).

9. Ensemble selon l'une au moins des revendications 3 à 8, **caractérisé en ce que** la plaque (7) est ouverte latéralement pour favoriser la mise en place du moyen (19) de fixation entre les dites parois, par ladite ouverture latérale.

10. Ensemble selon l'une au moins des revendications 3 à 9, **caractérisé en ce que** la plaque d'aération présente intérieurement des alvéoles (29), entre ses parois supérieure et inférieure, et les moyens (19) de fixation s'étendent dans l'une au moins des alvéoles (29).

## Claims

1. Fixing system for a building ventilation dome (3), the dome (3) comprising a plate (7) made from synthetic material having at least two superimposed walls (9, 11) connected together, but separated from each other, these two walls consisting of a top wall (9) exposed to the weather impervious vis-à-vis this weather and a bottom wall (11) more protected from this weather than the top wall (9), the fixing system comprising:
- a connecting flange (17, 5) for connecting the dome to a support (1) on the building,
- and fixing means (19) between the flange (17, 5) and plate (7), these fixing means (19) cooperating with the bottom wall (11) in order to provide this fixing without passing through the top wall (9), so that the latter keeps its impermeability vis-à-vis weather,
**characterised in that** the fixing means (19) extend on or as far as the inside of the plate (7), between the two walls (9, 11), and pass through the said bottom wall (11).

2. Fixing system according to claim 1, **characterised in that** the fixing means (19) comprise rivets (27a, 27b) therefore passing through the bottom wall (11) and being deployed between this wall and the top wall (9).

3. Assembly for ventilating a building, this assembly comprising:
- a ventilation plate (7) made from synthetic material, the plate having at least two superimposed opposite walls (9, 11), connected together but separated from each other, these two walls consisting of a top wall (9) exposed to the weather and a bottom wall (11) more protected from this weather than the top wall,
- a fixing system according to claim 1.

4. Assembly according to claim 3, **characterised in that** the fixing means (19) comprise rivets (27a, 27b) that pass through the bottom wall (11) and are deployed between this wall and the top wall (9).

5. Assembly according to claim 4, **characterised in that** the rivets (29a, 29b) are of the banana type.

6. Assembly according to claim 4 or 5, **characterised in that** the rivets (27a, 27b) comprise lugs (27d) that pass through separation partitions (13) between alveoli (29) in the plate (7) that are adjacent to the one through which the body (27c) of the rivet in question engages.

7. Assembly according to at least one of claims 3 to 6, **characterised in that** the flange (5, 17), disposed outside the plate (7), has a part (17a) for abutment against the outside of the bottom wall (11) and is thus fixed to the plate (7) by the fixing means (19).

8. Assembly according to at least one of claims 3 to 7, **characterised in that** a washer (25) reinforcing the plate (7) is dispose inside this plate and engages the corresponding fixing means (19) in order to increase the distribution surface for the force exerted by the fixing means (19) on the bottom wall (11).

9. Assembly according to at least one of claims 3 to 8, **characterised in that** the plate (7) is open laterally in order to assist the fitting of the fixing means (19) between the said walls, through the said lateral opening.

10. Assembly according to at least one of claims 3 to 9, **characterised in that** the ventilation plate has internally alveoli (29) between its top and bottom walls, and the fixing means (19) extend in at least one of the alveoli (29).

## Patentansprüche

1. Befestigungssystem für eine Belüftungskuppel (3) eines Gebäudes, wobei die Kuppel (3) eine Platte (7) aus einem Kunststoffmaterial umfaßt, die zumindest zwei übereinander angeordnete und miteinander verbundene, in einem gegenseitigem Abstand angeordnete Wände (9, 11) aufweist, wobei diese beiden Wände aus einer oberen Wand (9), die den Witterungseinflüssen ausgesetzt ist und gegenüber diesen Witterungseinflüssen abgedichtet ist, und einer unteren Wand (11), die gegenüber diesen Witterungseinflüssen stärker geschützt ist als die obere Wand (9), bestehen, wobei das Befestigungssystem umfaßt:
- einen Verbindungsbügel (17, 5), um die Kuppel mit einem Träger (1) des Gebäudes zu verbinden,
- und Befestigungsmitteln (19) zwischen dem Bügel (17, 5) und der Platte (7) wobei diese Befestigungsmittel (19) mit der unteren Wand (11) zusammenwirken, um diese Befestigung zu gewährleisten, ohne die obere Wand (9) zu durchdringen, so daß diese ihre Dichtheit gegenüber den Witterungseinflüssen beibehält,
**dadurch gekennzeichnet, daß** sich die Befestigungsmittel (19) bis in das Innere oder bis zu dem Inneren der Platte (7) erstrecken, zwischen den beiden Wänden (9, 11), und die genannte untere Wand (11) durchdringen.

2. Befestigungssystem nach Anspruch 1, **dadurch gekennzeichnet, daß** die Befestigungsmittel (19) Nieten (27a, 27b) umfassen, die somit die untere Wand (11) durchdringen und sich zwischen dieser Wand und der oberen Wand (9) entfalten.

3. Baugruppe zur Belüftung eines Gebäudes, wobei diese Baugruppe umfaßt:
- eine Platte (7) zur Belüftung aus Kunststoffmaterial, wobei die Platte zumindest zwei gegenüberliegende und übereinander angeordnete Wände (9, 11) aufweist, die miteinander verbunden sind, aber einen gegenseitigen Abstand aufweisen, wobei diese beiden Wände aus einer oberen Wand (9), die den Witterungseinflüssen ausgesetzt ist, und einer unteren Wand (11), die gegenüber diesen Witterungseinflüssen stärker geschützt ist als die obere Wand, bestehen,
- ein Befestigungssystem nach Anspruch 1.

4. Baugruppe nach Anspruch 3, **dadurch gekennzeichnet, daß** die Befestigungsmittel (19) Nieten (27a, 27b) umfassen, die somit die untere Wand (11) durchdringen und sich zwischen dieser Wand und der oberen Wand (9) entfalten.

5. Baugruppe nach Anspruch 4, **dadurch gekennzeichnet, daß** die Nieten (27a, 27b) vom Bananentyp sind.

6. Bauart nach Anspruch 4 oder 5, **dadurch gekennzeichnet, daß** die Nieten (27a, 27b) Laschen (27d) aufweisen, die durch Trennwände (13) zwischen Zellen (29) der Platte (7) hindurchgehen, die benachbart zu der sind, durch die der Körper (27c) des jeweiligen Niets hindurchgeht.

7. Baugruppe nach zumindest einem der Ansprüche 3 bis 6, **dadurch gekennzeichnet, daß** der Bügel (5, 17), der außerhalb der Platte (7) angeordnet ist, einen Abstützbereich (17a) gegen die Außenseite der unteren Wand (11) aufweist und auf diese Weise durch die Befestigungsmittel (19) an der Platte (7) befestigt ist.

8. Baugruppe nach mindestens einem der Ansprüche 3 bis 7, **dadurch gekennzeichnet, daß** eine Verstärkungsscheibe (25) der Platte (7) im Inneren der Platte angeordnet ist und mit dem entsprechenden Befestigungsmittel (19) zusammenwirkt, um die Fläche der Verteilung der Kraft zu vergrößern, die durch das Befestigungsmittel (19) auf die untere Wand (11) ausgeübt wird.

9. Baugruppe nach mindestens einem der Ansprüche 3 bis 8, **dadurch gekennzeichnet, daß** die Platte (7) seitlich offen ist, um die Anbringung des Befestigungsmittels (19) zwischen den genannten Wänden durch die genannte seitliche Öffnung zu erleichtern.

10. Baugruppe nach zumindest einem der Ansprüche 3 bis 9, **dadurch gekennzeichnet, daß** die Belüftungsplatte innen mit Zellen (29) versehen ist, zwischen ihrer oberen und unteren Wand, und daß sich die Befestigungsmittel (19) zumindest in einer der Zellen (29) erstrecken.
